# FASCICULE DE BREVET EUROPEEN

(11) **EP 3 943 247 B1**
(45) Date de publication et mention de la délivrance du brevet: **07.06.2023**
(21) Numéro de dépôt: 21184859.3
(22) Date de dépôt: 09.07.2021
(51) Int. Cl.: B25B 27/00

(54) **OUTILLAGE ET PROCEDE DE RETRAIT D'UN JOINT D'UNE GORGE, NOTAMMENT POUR UN DISPOSITIF DE PROJECTION DE JET D'EAU**
WERKZEUG UND VERFAHREN ZUM ENTFERNEN EINER DICHTUNG AUS EINER RILLE, INSBESONDERE FÜR EINE WASSERSTRAHLVORRICHTUNG
TOOL AND METHOD FOR REMOVING A SEAL FROM A GROOVE, IN PARTICULAR FOR A DEVICE FOR SPRAYING A WATER JET

(30) Priorité: 24.07.2020 FR 2007830
(43) Date de publication de la demande: 26.01.2022
(73) Titulaire: ANDRITZ Perfojet SAS, 38330 Montbonnot-Saint-Martin (FR)
(72) Inventeur: PLANET, Alain, 38530 Barraux (FR)
(74) Mandataire: Eidelsberg, Olivier Nathan

(56) Documents cités:
- US-A1- 2005 193 539
- US-A1- 2008 127 473

## Description

La présente invention se rapporte à un outillage de retrait d'un joint d'une gorge, ainsi qu'à un procédé de retrait d'un joint d'une gorge de réception d'un joint par cet outillage.

On utilise beaucoup, dans le domaine des non-tissés, le liage par jet d'eau qui est une consolidation de nappe fibreuse par liage par jet d'eau. On a besoin, à cet effet, d'un injecteur qui distribue uniformément l'eau sous pression, allant de 1 à 400 bar, sur toute la longueur du voile formé par la machine. On connaît essentiellement une distribution par l'intermédiaire d'un forage, puis de trous de distribution, suivis d'une chambre de répartition, et une distribution par un forage, suivie d'une fente. Le dispositif de projection de jet d'eau, dénommé aussi injecteur, comprend notamment un corps et un mors résistant à la pression et délimitant une chambre intérieure ayant une entrée. La chambre intérieure communique avec interposition d'une plaque perforée avec une fente de sortie débouchant à l'extérieur du mors ou de l'injecteur. Une gorge sans fin est usinée dans le mors, en entourant la fente de sortie. Cette gorge à la forme d'une piste d'athlétisme, en ayant deux parties opposées délimitées chacune par un bord intérieur et un bord extérieur et deux parties courbes d'extrémité. Un joint torique est placé dans cette gorge afin d'assurer le maintien et l'étanchéité de la plaque perforée. L'objectif est que l'eau sous pression ne puisse sortir de l'injecteur que par les trous (buses) de la plaque perforée. Le document US 2008/127473 A1 divulgue le préambule de la revendication 1.

L'invention vise un outillage permettant d'enlever le joint proprement, sans le casser, sans prendre le risque de laisser des résidus dans le mors et sans ouvrir la lumière arrière du mors, particulièrement difficile d'accès sur des machines industrielles.

L'invention a pour objet un outillage de retrait d'un joint en élastomère sans fin d'un injecteur, caractérisé en ce qu'il comprend un embout d'un seul tenant ,de symétrie par rapport à un plan médian longitudinal et ayant une face inférieure plane, de laquelle sont issus deux patins longitudinaux ayant chacun une extrémité avant, et une face supérieure, sur laquelle sont usinées, successivement de l'avant vers l'arrière :
- à l'avant, deux facettes inclinées par rapport à la face inférieure en allant jusqu'aux extrémités des patins en y formant des becs de raclage;
- une rampe en T, du bord transversal inférieur duquel sont issues les deux facettes et dont le bord transversal supérieur le plus haut, moins large que le bord transversal inférieur, est commun au bord transversal avant d'une barre centrale longitudinale ; et
- la barre centrale de moindre largeur que la largeur de la face inférieure.

En faisant pénétrer l'embout dans la chambre de l'injecteur, les becs raclent les gorges, dans lesquelles se trouvent les brins rectilignes du joint et les soulèvent. Lorsque l'embout arrive jusqu'au brin curviligne le plus loin de la lumière par laquelle l'embout a été introduit, ce brin curviligne se soulève aussi. En retirant l'embout, le joint tout entier est retiré.

Il l'est d'autant mieux que, de préférence, l'embout comprend de part et d'autre de la barre centrale longitudinale, deux barrettes longitudinales, dans l'alignement longitudinal des facettes, de moindre épaisseur que la barre centrale, issues du bord transversal supérieur le moins haut de la rampe et se prolongeant vers l'arrière au-delà d'elle jusqu'à des bords arrières en arc-de-cercle, en définissant entre elles et avec le bord arrière de la barre centrale et la face supérieure un logement de réception d'une pièce de maintien d'un plat de rallonge distinct, à bord circulaire, s'adaptant aux bords arrière en arc-de-cercle, le plat de rallonge ayant l'épaisseur des barrettes et la somme de l'épaisseur du plat de rallonge et de l'épaisseur de la pièce de maintien étant égale à l'épaisseur de la barre centrale. Le plat de rallonge est plus long que l'embout. Il peut avoir une longueur de 1 000 à 8 000 mm, tandis que l'embout peut avoir une longueur de 70 à 300 mm. La longueur s'entend parallèlement au plan médian de l'embout. La largeur s'entend transversalement à la longueur.

L'angle de la rampe et/ou des facettes avec la face inférieure de l'embout est compris entre 5 et 30°, de préférence entre 10 et 20° et mieux est de 15°. De préférence, l'angle de la rampe avec la face inférieure est égal à celui des facettes avec la face inférieure.

On peut prévoir un trou de centrage dans l'embout et qu'un doigt de la pièce de maintien pénètre dans ce trou en passant par une ouverture du plat de rallonge superposée au trou.

L'invention vise également l'utilisation d'un outillage suivant l'invention pour le retrait d'un joint de la chambre d'un injecteur, la section transversale hors-tout de l'outillage étant juste inférieure à la section transversale de la chambre.

L'invention vise enfin un procédé de retrait d'un joint de la chambre d'un injecteur, dans lequel on introduit l'outillage suivant l'invention dans la chambre de l'injecteur patins côté mors jusqu'à libérer le tronçon curviligne le plus proche du joint. On tire sur ce brin curviligne et on le tient à la main ou, de préférence, on l'accroche à un crochet ou bouton issu de l'injecteur du côté de l'opérateur, on introduit ensuite davantage l'outillage suivant l'invention patins côté mors jusqu'à ce qu'il vienne en butée côté transmission, en sorte que le joint est libéré et on retire l'ensemble de l'outillage et du joint.

Aux dessins annexés donnés uniquement à titre d'exemple :
la figure 1 est une vue en coupe d'un injecteur, pour lequel l'outillage de retrait suivant l'invention est utilisé ;
la figure 2 est une vue en perspective partielle avec enlèvement de la partie supérieure du corps de l'extrémité de la chambre de l'injecteur ;
la figure 3 est une vue en perspective éclatée d'un outillage suivant l'invention ;
la figure 4 est une vue en perspective de dessous de l'embout de l'outillage suivant l'invention ; et
la figure 5 en est une vue en perspective du haut.

L'injecteur représenté à la figure 1 comprend un corps 1 supérieur, auquel est vissé un mors 2, l'ensemble constituant l'injecteur en acier inoxydable qui résiste à la pression. Le corps et le mors délimitent une chambre 3 intérieure ayant une entrée et communiquant par une fente 4, avec interposition d'une plaque perforée (non représentée au dessin), avec une fente 5 de sortie débouchant à l'extérieur du mors ou de l'injecteur.

Une gorge 6 sans fin est usinée dans le mors 2, en entourant la fente 5 de sortie. Dans cette gorge doit être monté un joint 7 torique élastique en matière élastomère. Comme le montre la figure 2, la gorge 6 a deux parties 8, 9 opposées rectilignes, délimitées chacune par un bord 10, 11 intérieur et par un bord 12, 13 extérieur, et deux parties (une seule est représentée) courbées 14 d'extrémité, qui ne sont toutes deux délimitées que par un bord intérieur. Dans ces parties courbées d'extrémité, la gorge est dite ouverte. Une partie d'un joint qui tombe dans la plage ainsi délimitée aura toute facilité à venir s'appliquer sur le bord 14 par retour élastique, si le joint est au préalable étiré.

On voit à la figure 2 qu'une seconde lumière 15 est ménagée sur une seconde face frontale du mors 2. Elle a des dimensions telles qu'un outillage de mise en place d'un joint dans la gorge peut y passer. Une première lumière 15 de même dimension se trouve à l'autre bout du tunnel 16 délimité par ses lumières 15 par une face 17 du corps 1 et par la face 18 inférieure; dans laquelle est usinée la gorge 6.

La section transversale des lumières 15 et donc celle du tunnel est juste supérieure au rectangle délimité par les dimensions hors tout de l'outillage de mise en place.

L'outillage suivant l'invention comprend un embout d'un seul tenant de symétrie par rapport à un plan médian longitudinal, ayant une face 20 inférieure plane, de laquelle sont issus deux patins 21 longitudinaux ayant chacun une extrémité avant, et une face supérieure. La face 20 est inférieure à la figure, mais lorsque l'outillage est destiné à être utilisé dans un injecteur incliné ou orienté différemment, elle peut se trouver au-dessus de l'autre face. Dans le présent mémoire, on désigne les deux faces par inférieure et supérieure simplement pour faciliter l'exposé.

Sur la face supérieure opposée à la face 20, sont usinées successivement de l'avant vers l'arrière, à l'avant, deux facettes 22 inclinées d'un angle de 15°, par rapport à la face 20 inférieure, en allant jusqu'aux extrémités des patins 21 en y formant ainsi des becs de raclage.

Une rampe 23 en T, qui est inclinée de 15° par rapport à la face inférieure et du bord transversal inférieur duquel sont issues les deux facettes 22 et dont le bord transversal le plus haut, moins large que le bord transversal inférieur, est commun au bord avant d'une barre 24 centrale de moindre largeur que la largeur de la face 20 inférieure. De part et d'autre de la barre 24 centrale, s'étendent deux barrettes 25 longitudinales, de moindre épaisseur que la barre 24 centrale, dans l'alignement longitudinal des facettes 22 et se prolongeant vers l'arrière au-delà de la barre 24 centrale, en définissant entre elles et avec le bord arrière de la barre 24 centrale et la face supérieure un logement de réception d'une pièce 26 de maintien d'un plat 27 de rallonge distinct à bord circulaire, s'adaptant au bord arrière en arc-de-cercle. Le plat 27 de rallonge a l'épaisseur des barrettes 25 et la somme de l'épaisseur du plat 27 de rallonge et de l'épaisseur de la pièce 26 de maintien est égale à l'épaisseur de la barre 24 centrale. Il a une longueur de 6 m, alors que l'embout a une longueur de 1 m.

Un trou 28 central est prévu dans l'embout. Un doigt 29 de la pièce 26 de maintien pénètre par ce trou dans l'embout. Le plat 27 de rallonge est vissé de manière amovible par deux vis 30 à tête fraisée (vis Fhc), qui ne dépasse de la face 20 inférieure, et par deux écrous 31 à l'embout, et maintenu par la pièce 26 de maintien sur le reste de l'outillage.

Le plat 27 de rallonge est constitué d'un feuillard en acier inoxydable, tandis que le reste des pièces est en une matière plastique rigide. Le plat 27 de rallonge est enroulable.

## Revendications

1. Outillage de retrait d'un joint d'une gorge de réception de ce joint dans une chambre d'un dispositif de projection d'eau, **caractérisé en ce qu'**il comprend un embout d'un seul tenant, de symétrie par rapport à un plan médian longitudinal et ayant une face (20) inférieure plane, de laquelle sont issus deux patins (21) longitudinaux ayant chacun une extrémité avant, et une face supérieure, **caractérisé en ce que** sur laquelle sont usinées, successivement de l'avant vers l'arrière :
- à l'avant, deux facettes (22) inclinées par rapport à la face inférieure en allant jusqu'aux extrémités des patins (21) en y formant des becs de raclage;
- une rampe (23) en T, du bord transversal inférieur duquel sont issues les deux facettes et dont le bord transversal supérieur le plus haut, moins large que le bord transversal inférieur, est commun au bord transversal avant d'une barre (24) centrale longitudinale ; et
- la barre (24) centrale de moindre largeur que la largeur de la face (20) inférieure.

2. Outillage suivant la revendication 1, **caractérisé en ce que** l'embout comprend de part et d'autre de la barre (24) centrale deux barrettes (25) longitudinales, dans l'alignement longitudinal des facettes (22), de moindre épaisseur que la barre (24) centrale issues du bord transversal supérieure le moins haut de la rampe (23), et prolongeant vers l'arrière au-delà de la barre (24) centrale jusqu'à des bords arrières en arc-de-cercle, en définissant entre elles et avec le bord arrière de la barre (24) centrale et la face supérieure un logement de réception d'une pièce (26) de maintien d'un plat (27) de rallonge distinct, à bord circulaire, s'adaptant aux bords arrière en arc-de-cercle, le plat (27) de rallonge ayant l'épaisseur des barrettes (25) et la somme de l'épaisseur du plat (27) de rallonge et de l'épaisseur de la pièce (26) de maintien étant égale à l'épaisseur de la barre (24) centrale.

3. Outillage suivant la revendication 1, **caractérisé par** un trou (28) de centrage dans l'embout et par un doigt (29) de la pièce (26) de maintien, pénétrant dans ce trou (28) en passant par une ouverture du plat (27) de guidage superposée au trou (28).

4. Outillage suivant l'une des revendications précédentes, **caractérisé en ce que** l'angle des facettes (22) avec la face (20) inférieure de l'embout est compris entre 5 et 30°.

5. Outillage suivant l'une des revendications précédentes, **caractérisé en ce que** l'angle de la rampe (23) avec la face (20) inférieure de l'embout est compris entre 5 et 30°.

6. Outillage suivant les revendications 4 et 5, **caractérisé en ce que** l'angle de la rampe (23) avec la face (20) inférieure est égal à celui des facettes (22).

7. Outillage suivant l'une des revendications 2 à 6, **caractérisé en ce que** le plat (27) de rallonge est plus long que l'embout.

8. Outillage suivant la revendication 7, **caractérisé en ce que** le plat (27) de rallonge a une longueur de 1 000 à 8 000 mm, tandis que l'embout a une longueur de 70 à 300 mm.

9. Utilisation d'un outillage suivant l'une des revendications précédentes pour le retrait d'un joint de la chambre d'un injecteur, **caractérisée en ce que** la section transversale hors-tout de l'outillage est juste inférieure à la section transversale de la chambre.

10. Procédé de retrait d'un joint de la chambre d'un injecteur, dans lequel on introduit l'outillage suivant l'une des revendications 1 à 8 dans la chambre de l'injecteur patins côté mors jusqu'à libérer le tronçon curviligne le plus proche du joint. On tire sur ce brin curviligne et on le tient à la main ou, de préférence, on l'accroche à un crochet ou bouton issu de l'injecteur du côté de l'opérateur, on introduit ensuite l'outillage suivant l'invention patins côté mors jusqu'à ce qu'il vienne en butée côté transmission, en sorte que le joint est libéré et on retire l'ensemble de l'outillage et du joint.

## Patentansprüche

1. Werkzeug zum Entnehmen einer Dichtung aus einer Rille zur Aufnahme dieser Dichtung in einer Kammer einer Wasserstrahlvorrichtung, **dadurch gekennzeichnet, dass** es ein einstückiges Endstück umfasst, das in Bezug auf eine Mittellängsebene symmetrisch ist und eine plane Unterseite (20), aus der zwei Längskufen (21) hervorgehen, die jeweils ein vorderes Ende haben, und eine Oberseite hat, **dadurch gekennzeichnet, dass**, auf der von vorne nach hinten nacheinander ausgearbeitet sind:
- vorne zwei Facetten (22), die in Bezug auf die Unterseite hin geneigt sind und bis zu den Enden der Kufen (21) verlaufen, wobei sie dort Abstreifspitzen bilden;
- eine T-förmige Rampe (23), von deren unterem Querrand die beiden Facetten ausgehen und deren höchster oberer Querrand, der weniger breit als der untere Querrand ist, dem vorderen Querrand eines zentralen Längsstabs (24) gemein ist; und
- der zentrale Stab (24) von geringerer Breite als der Breite der Unterseite (20).

2. Werkzeug nach Anspruch 1, **dadurch gekennzeichnet, dass** das Endstück beidseits des zentralen Stabs (24) zwei Längsstege (25), in der Längsflucht der Facetten (22), von geringerer Dicke als der zentrale Stab (24) umfasst, die aus dem am wenigsten hohen oberen Querrand der Rampe (23) hervorgehen und sich nach hinten hin über den zentralen Stab (24) hinaus bis zu kreisbogenförmigen hinteren Rändern fortsetzen, wobei sie untereinander und mit dem hinteren Rand des zentralen Stabs (24) und der Oberseite einen Sitz zur Aufnahme eines Halteteils (26) zum Halten eines separaten Verlängerungsflachstücks (27) bilden, das an die kreisbogenförmigen hinteren Ränder passt, wobei das Verlängerungsflachstück (27) die Dicke der Stege (25) hat und die Summe aus der Dicke des Verlängerungsflachstücks (27) und aus der Dicke des Halteteils (26) gleich der Dicke des zentralen Stabs (24) ist.

3. Werkzeug nach Anspruch 1, **gekennzeichnet durch** ein Zentrierungsloch (28) in dem Endstück und durch einen Finger (29) des Halteteils (26), der in dieses Loch (28) eindringt, wobei er durch eine Öffnung des Führungsflachstücks (27) verläuft, die dem Loch (28) überlagert ist.

4. Werkzeug nach einem der vorhergehenden Ansprüche, **dadurch gekennzeichnet, dass** der Winkel der Facetten (22) mit der Unterseite (20) des Endstücks zwischen 5 und 30° beträgt.

5. Werkzeug nach einem der vorhergehenden Ansprüche, **dadurch gekennzeichnet, dass** der Winkel der Rampe (23) mit der Unterseite (20) des Endstücks zwischen 5 und 30° beträgt.

6. Werkzeug nach den Ansprüchen 4 und 5, **dadurch gekennzeichnet, dass** der Winkel der Rampe (23) mit der Unterseite (20) gleich dem der Facetten (22) ist.

7. Werkzeug nach einem der Ansprüche 2 bis 6, **dadurch gekennzeichnet, dass** das Verlängerungsflachstück (27) länger als das Endstück ist.

8. Werkzeug nach Anspruch 7, **dadurch gekennzeichnet, dass** das Verlängerungsflachstück (27) eine Länge von 1 000 bis 8 000 mm hat, während das Endstück eine Länge von 70 bis 300 mm hat.

9. Verwendung eines Werkzeugs nach einem der vorhergehenden Ansprüche zum Entnehmen einer Dichtung aus der Kammer eines Injektors, **dadurch gekennzeichnet, dass** der Querschnitt über alles des Werkzeugs knapp kleiner als der Querschnitt der Kammer ist.

10. Verfahren zum Entnehmen einer Dichtung aus der Kammer eines Injektors, bei dem man das Werkzeug nach einem der Ansprüche 1 bis 8 in die Kammer des Injektors, Kufen backenseitig, einführt, bis der nächstliegende gekrümmte Abschnitt der Dichtung freigegeben wird, man zieht an diesem gekrümmten Strang und man hält ihn mit der Hand fest oder hängt ihn bevorzugt in einen Haken oder Knopf ein, der bedienerseitig aus dem Injektor hervorgeht, man führt anschließend das erfindungsgemäße Werkzeug, Kufen backenseitig, ein, bis es antriebsseitig zur Anlage gelangt, so dass die Dichtung freigegeben wird, und man entnimmt die Anordnung aus dem Werkzeug und der Dichtung.

## Claims

1. Tool for removing a seal from a groove for receiving this seal in a chamber of a device for spraying water, **characterised in that** it comprises a contiguous end piece, symmetrical in respect of a longitudinal central plane and having a flat lower face (20), out of which come two longitudinal sliders (21) each having a front end, and an upper face, **characterised in that** there are machined, successively from front to back:
- at the front, facets (22) inclined in respect of the lower face extending towards the ends of the sliders (21) forming scraping tips;
- a T-shaped ramp (23), from the lower lateral edge of which come the two facets, and of which the highest upper lateral edge, less broad than the lower lateral edge, is identical to the front lateral edge of a longitudinal central rod (24); and
- the central rod (24) is less broad in size than the inner face (20).

2. Tool according to claim 1, **characterised in that** the end piece comprises, on both sides of the central rod (24), two longitudinal lugs (25) in the longitudinal alignment of the facets (22), which are not as thick as the central rod (24) coming from the lowest upper lateral edge of the ramp (23) and extending towards the back, beyond the central rod (24) as far as the arc-shaped front edges, defining between themselves and with the front edge of the central rod (24) and the upper face a piece (26) receiving housing for holding a separate extending plate (27), with a circular edge which is matched to the arc-shaped front edges, the extending plate (27) having the thickness of the lugs (25) and the sum of the thickness of the extending plate (27) and the thickness of the holding piece (26) being equal to the thickness of the central rod (24).

3. Tool according to claim 1, **characterised by** a centring hole (28) in the end piece and by a pin (29) of the holding piece (26), penetrating this hole (28) by passing over an opening on the guiding plate (27) superimposed on the hole (28).

4. Tool according to one of the preceding claims, **characterised in that** the angle between the facets (22) and the lower face (20) of the end piece is between 5° and 30°.

5. Tool according to one of the preceding claims, **characterised in that** the angle between the ramp (23) and the lower face (20) of the end piece is between 5° and 30°.

6. Tool according to claims 4 and 5, **characterised in that** the angle between the ramp (23) and the lower face (20) is equal to that of the facets (22).

7. Tool according to one of claims 2 to 6, **characterised in that** the extending plate (27) is longer than the end piece.

8. Tool according to claim 7, **characterised in that** the extending plate (27) is from 1000 to 8000 mm long and the end piece is from 70 to 300 mm long.

9. Use of a tool according to one of the preceding claims for removing a seal from the chamber of an injector, **characterised in that** the overall cross-section of the tool is just less than the cross-section of the chamber.

10. Method for removing a seal from the chamber of an injector, in which the tool according to one of claims 1 to 8 is introduced into the chamber of the injector from the slider in the direction of the jaw until the curved section closest to the seal is released, by pulling on this curved section and holding it in the hand or, preferably, by the operator hanging it on a hook or button of the injector, the tool according to the invention is introduced from the slider in the direction of the jaw until it abuts against the back, such that the seal is released, and both the tool and seal are withdrawn.
